# DEMANDE DE BREVET EUROPEEN

(11) **EP 0 285 475 A1**
(43) Date de publication de la demande: **05.10.1988**
(21) Numéro de dépôt: 88400503.4
(22) Date de dépôt: 03.03.1988
(51) Int. Cl.: F04D 15/02, E03B 5/00

(54) **Groupe motopompe destiné notamment aux installations d'alimentation en liquide**

(30) Priorité: 27.03.1987 FR 8704275
(71) Demandeur: Ets. POMPES GUINARD Société dite:, F-92400 Courbevoie (FR)
(72) Inventeur: Mabillot, Christian, F-36000 Chateauroux (FR); Amand, Roger, F-36230 Neuvy Saint Sepulcre (FR)
(74) Mandataire: Bourgognon, Jean-Marie

(57) **Abrégé**

L'interrupteur du circuit de commande (C) est manoeuvré par le déplacement d'une membrane (8) soumise aux forces antagonistes d'un ressort (11) et de la pression du liquide dans le conduit de refoulement (4) de la pompe (2). La membrane est montée de manière à se déplacer au-delà de la position qui correspond à la fermeture du circuit (C). Installation d'alimentation en eau.

## Description

La présente invention concerne les groupes motopompes destinés notamment aux installations d'alimentation en eau ou autre liquide.

A la deuxième addition 90.551 au brevet français 1.476.501, on décrit un groupe motopompe. Un interrupteur du circuit électrique de commande du moteur entraînant la pompe est manoeuvré par le déplacement d'une membrane soumise aux forces antagonistes d'un ressort et de la pression du liquide refoulé par la pompe. La membrane se déplace au fur et à mesure que la pression du liquide dans le conduit de refoulement diminue jusqu'à une position d'extrémité qui correspond à la fermeture du circuit de commande du moteur. Le moteur démarre. Il entraîne la pompe. La pression du liquide remonte dans le conduit de refoulement. Il s'écoule un certain délai entre la fermeture du circuit de commande du moteur et la remontée de la pression. Pendant tout ce délai, la pression est exagérément basse. A l'arrêt du moteur, la pression chute brusquement dans le conduit de refoulement. Il peut se produire un coup de bélier avec remontée temporaire brusque de la pression, ce qui provoque le démarrage intempestif du moteur.

L'utilisateur d'un robinet ou d'un dispositif d'aspersion en aval est privé de liquide pendant un certain laps de temps avant chaque démarrage du moteur.

L'invention pallie ces inconvénients par un groupe motopompe, dans lequel la chute exagérée de pression avant chaque démarrage est moindre tant en intensité qu'en durée, et dans lequel la diminution de la pression est plus étalée après l'arrêt du moteur, ce qui empêche tout coup de bélier.

L'invention a donc pour objet un groupe motopompe à interrupteur du circuit de commande manoeuvré par le déplacement d'une membrane soumise aux forces antagonistes d'un ressort et de la pression du liquide dans le conduit de refoulement de la pompe et ainsi déplacée, suivant une première course, tant que la pression du liquide dans le conduit de refoulement reste supérieure à une valeur prescrite, jusqu'à une position qui correspond à la fermeture du circuit et qui est atteinte pour ladite valeur, caractérisé en ce que la membrane est montée de manière à se déplacer, quand la pression du liquide dans le conduite de refoulement devient inférieure à ladite valeur, au-delà de la position qui correspond à la fermeture du circuit, suivant une seconde course de longueur au moins égale au tiers de celle de la première.

Il règne encore une certaine pression dans le conduit de refoulement quand la membrane atteint la position de fermeture du circuit de commande de la pompe. Il ne peut pas y avoir de coup de bélier. De plus, le délai qui s'écoule entre l'ouverture du robinet et celui où le moteur se met en marche n'est pas suffisant pour que la pression dans le conduit de refoulement atteigne une valeur très faible ou pratiquement nulle, comme c'était le cas dans les réalisations antérieures.

Suivant une variante, la longueur de la seconde course est au moins égale à la moitié de celle de la première course, et notamment la longueur de la seconde course est au moins égale à celle de la première.

Avantageusement, le ressort est monté de manière à n'être détendu que partiellement quand la membrane est dans la position qui correspond à la fermeture du circuit. On est donc sûr ainsi qu'une certaine pression règne dans le conduit de refoulement lorsque la membrane est dans la position de fermeture du circuit.

Suivant une variante, l'interrupteur comprend une lame souple qui se déforme élastiquement quand la membrane passe au-delà de la position qui correspond à la fermeture du circuit.

Suivant une autre variante, il est prévu des moyens pour désolidariser en déplacement la membrane et le contact mobile de l'interrupteur quand la membrane passe au-delà de la position correspondant à la fermeture du circuit. On est sûr ainsi que la force exercée par le contact mobile sur le contact fixe de l'interrupteur n'atteint pas une intensité telle que l'interrupteur puisse être abimé.

Suivant un mode de réalisation, les moyens de désolidarisation comprennent un élément rigide interposé entre un plateau solidaire de la membrane et le contact mobile de l'interrupteur et muni de faces de butée destinées à venir en contact avec des épaulements du plateau fixé à la membrane, la distance entre les épaulements du plateau étant supérieure à celle entre les faces de butée de l'élément, ainsi qu'un ressort auxiliaire interposé entre le contact mobile et l'élément de manière à repousser l'élément quand la membrane tend à le rapprocher du contact mobile.

Pour empêcher des démarrages fréquents du groupe motopompe, il est avantageux que le circuit de commande du moteur comprenne un dispositif de temporisation maintenant le groupe motopompe en fonctionnement pendant une durée prescrite après l'ouver ture du circuit.

Suivant une variante de réalisation, la membrane est coincée par son pourtour dans un boîtier et le boîtier est à fond ouvert et est fixé par le fond directement sur le corps de la pompe, de manière à déboucher dans la partie refoulement de celle-ci.

Au dessin annexé, donné uniquement à titre d'exemple :
les figures 1, 2 et 3 sont des vues en coupe longitudinale partielle d'un groupe motopompe suivant l'invention, respectivement alors que le robinet qu' il alimente est fermé , vient de s'ouvrir et est ouvert,
les figures 4 à 6 sont des vues partielles correspondantes d'une variante.

Le groupe motopompe représenté aux figures 1 à 3 se compose essentiellement d'un moteur 1 entraînant une pompe 2 calée sur l'arbre 3 de sortie du moteur. De l'eau arrive d'une source, non représentée, par le conduit d'admission de la pompe 2 et, après avoir été mise sous pression par celle-ci, est refoulée par le conduit 4 de refoulement vers un robinet R utilisateur.

Un passage 5 est percé dans le corps de pompe 6. Un boîtier 7 sans fond est boulonné sur le corps de pompe 6 de manière à recouvrir le passage 5. Une membrane souple 8 est coincée par son pourtour entre le boîtier 7 et le corps de pompe 6. La membrane 8 est solidaire d'un plateau 9 monté coulissant par un doigt 10 dans une ouverture du sommet du boîtier 7. L'extrémité d'un ressort 11 est appliquée sur la face inférieure du sommet du boîtier 7. L'autre extrémité de ce ressort 11 repousse le plateau 9 radialement en direction de l'arbre 3.

Le plateau 9 est prolongé par une branche 12 latérale ayant deux épaulements 13 et 14.

Sur le sommet du boîtier 7 est fixé un axe 15 entouré d'un ressort hélicoïdal 16 de moindre raideur que le ressort 11. L'une des extrémités du ressort 11 s'applique sur le sommet d'une cage 17. Le sommet de la cage 17 peut venir en butée avec l'épaulement 14. Le fond de la cage 17 peut venir en butée avec l'épaulement 13. L'autre extrémité du ressort 16 repousse un contact mobile 18 à doigt 19 d'un interrupteur 20 monté sur le circuit C électrique de commande du moteur 1. Sur le circuit C est monté également un dispositif de temporisation 21 grâce auquel la pompe 2 continue à fonctionner pendant 20 secondes environ, après que l'interrupteur 20 est ouvert.

Ce groupe motopompe fonctionne de la manière suivante.

A la figure 1, le robinet R est fermé. La membrane 8 est en position haute, sous l'effet de la pression de l'eau dans le conduit de refoulement qui l'emporte sur les forces exercées par le ressort 11. La branche 12 repousse, par l'épaulement 13, la cage 17 vers le haut. Le ressort 16 est détendu. Le doigt 19 est repoussé vers le haut. L'interrupteur 20 est ouvert.

A la figure 2, on vient d'ouvrir le robinet R. Immédiatement, la pression dans le conduit de refoulement 4 s'abaisse. Le ressort 11 repousse la membrane 8 vers le bas. La branche 12 s'abaisse. L'épaulement 14 vient en contact avec le sommet de la cage 17 et l'entraîne vers le bas. Le contact mobile 18 s'abaisse jusqu'à ce que le doigt 19 vienne fermer l'interrupteur 20 en la position représentée à la figure 2. Le circuit de commande C fait démarrer le moteur 1. La pompe 2 refoule de l'eau sous pression. Le volume réservé à l'eau, entre la position haute de la membrane 8 et la position qui correspond à la fermeture du circuit, représente une réserve de compensation de fuite dans l'installation qui évite les mises en route fréquentes de la pompe. Dans le délai qui s'écoule, entre le démarrage du moteur 1 et la fermeture de l'interrupteur 20, la pression dans le conduit de refoulement 4 continue de diminuer et le ressort 11 continue à abaisser la membrane 8. L'agencement est tel que la membrane 8 peut effectuer encore une course représentant au moins le tiers de celle qu'elle a déjà effectuée. La branche 12 continue à s'abaisser, mais le doigt 19 en appui sur l'interrupteur 20 empêche le contact mobile 18 de s'abaisser davantage. Le ressort 16 se comprime. Le fond de la cage 17 quitte l'épaulement 13 (figure 3).

A la fermeture du robinet R, la pression augmente dans le conduit de refoulement 4. La membrane 8 remonte progressivement en comprimant le ressort 11. La branche 21 repousse la cage 17 vers le haut. L'interrupteur 20 s'ouvre. On retrouve la position de la figure 1.

La pompe 2 continue à fonctionner pendant 20 secondes environ grâce au dispositif de temporisation 21, après que l'interrupteur 20 a été ouvert. On évite ainsi un nombre de démarrages trop fréquents de la pompe 2.

Grâce au fait que la membrane est montée de manière à se déplacer quand la pression du liquide dans le conduit de refoulement devient inférieure à une valeur prescrite, au-delà de la position qui correspond à la fermeture du circuit sur une course assez longue, on empêche de manière sûre tout "trou" de pression au robinet R, lors de l'ouverture de celui-ci et tout coup de bélier après sa fermeture.

Aux figures 3 à 6, la branche 12 attaque directement, par son épaulement 14, la lame souple 22 de l'interrupteur 20. C'est la souplesse de la lame 22 qui permet de protéger l'interrupteur de tout dommage lorsque, suivant la figure 6, la membrane est en position basse.

## Revendications

1. Groupe motopompe à interrupteur du circuit de commande (C) manoeuvré par le déplacement d'une membrane (8) soumise aux forces antagonistes d'un ressort (11) et de la pression du liquide dans le conduit de refoulement (4) de la pompe (2) et ainsi déplacée, suivant une première course, tant que la pression du liquide dans le conduit de refoulement (4) reste supérieure à une valeur prescrite, jusqu'à une position qui correspond à la fermeture du circuit (6) et qui est atteinte pour ladite valeur, caractérisé en ce que la membrane (8) est montée de maniére à se déplacer, quand la pression du liquide dans le conduit de refoulement devient inférieure à ladite valeur, au-delà de la position qui correspond à la fermeture du circuit (C), suivant une seconde course de longueur au moins égale au tiers de celle de la première.

2. Groupe motopompe suivant la revendication 1, caractérisé en ce que la longueur de la seconde course est au moins égale à la moitié de celle de la première.

3. Groupe motopompe suivant la revendication 2, caractérisé en ce que la longueur de la seconde course est au moins égale à celle de la première.

4. Groupe motopompe suivant l'une des revendications précédentes, caractérisé en ce que le ressort (11) est monté de manière à n'être détendu que partiellement quand la membrane (8) est dans la position qui correspond à la fermeture du circuit (6).

5. Groupe motopompe suivant l'une des revendications précédentes, caractérisé en ce que l'interrupteur comprend une lame souple (22) qui se déforme élastiquement quand la membrane (8) passe au-delà de la position qui correspond à la fermeture du circuit (C).

6. Groupe motopompe suivant l'une des revendications 1 à 4, caractérisé par des moyens pour désolidariser en déplacement la membrane (8) et le contact mobile (18) de l'interrupteur quand la membrane (8) passe au-delà de la position correspondant à la fermeture du circuit (C).

7. Groupe motopompe suivant la revendication 6, caractérisé en ce que les moyens de désolidarisation comprennent un élément rigide (17) interposé entre un plateau (12) solidaire de la membrane et le contact mobile (18) de l'interrupteur et muni de faces de butée destinées à venir en contact avec des épaulements du plateau fixé à la membrane, la distance entre les épaulements (13, 14) du plateau étant supérieure à celle entre les faces de butée de l'élément, ainsi qu'un ressort (16) auxiliaire interposé entre le contact mobile (18) et l'élément (17) de manière à repousser l'élément (17) quand la membrane (8) tend à le rapprocher du contact mobile (18).

8. Groupe motopompe suivant l'une des revendications précédentes, caractérisé en ce que le circuit de commande comprend un dispositif de temporisation (21) maintenant le groupe motopompe en fonction nement pendant une durée prescrite après l'ouverture du circuit.

9. Groupe motopompe suivant l'une des revendications précédentes, dans lequel la membrane est coincée par son pourtour dans un boîtier (7), caractérisé en ce que le boîtier (7) est à fond ouvert et est fixé, par le fond directement sur le corps (16) de la pompe (2) de manière à déboucher dans la partie refoulement de la pompe.
